# EUROPÄISCHE PATENTANMELDUNG

(11) **EP 1 593 499 A1**
(43) Veröffentlichungstag der Anmeldung: **09.11.2005**
(21) Anmeldenummer: 04405285.0
(22) Anmeldetag: 05.05.2004
(51) Int. Cl.: B41F 9/18

(54) **Vorrichtung für das Handling von Druckzylindern**

(71) Anmelder: Swipro AG, 8872 Weesen (CH)
(72) Erfinder: Bättig, Bruno, 4914 Roggwil (CH)
(74) Vertreter: Hammer, Bruno

(57) **Zusammenfassung**

Einrichtung (1) für das Handling von Druckzylindern (15) für Druckmaschinen, insbesondere von Tiefdruckzylindern in der Formherstellung weist einen Wagen (11) zum geradlinigen Verschieben der Einrichtung (1) für das Handling auf. Senkrecht auf dem Wagen steht eine Liftsäule (12), die um ihre Längsachse drehbar (P12) gelagert montiert ist. An der Liftsäule (12) ist ein Arm (13), befestigt, dessen Längsachse wenigstens angenähert senkrecht zur Längsachse der Liftsäule (12) steht. Der Arm (13) ist um seine Längsachse in einem vorgegeben Winkelbereich drehbar (P13') und in Richtung der Längsachse der Liftsäule (12) aufwärts und abwärts bewegbar (P13). Auf dem drehbaren Arm (13) ist eine Greifvorrichtung (14), mit Greifarmen (141) zum Fassen von Druckzylindern (15) am Umfang des Zylindermantels des Druckzylinders (15) angeordnet. Der Arm (13) kann derart um seine eigene Längsachse drehen, dass die Greifarme (141) aus der unteren senkrechten Lage durch Drehen des Arms (13) in eine der beiden horizontalen Lagen, gedreht werden kann. Die Greifarme (141) bewegen sich beim Greifen und Loslassen von Druckzylindern (15) symmetrisch zueinander hin und voneinander weg.

## Beschreibung

Die Erfindung bezieht sich auf eine Vorrichtung für das Handling von Druckzylindern, insbesondere zum Handhaben von Druckzylindern für den Rotations-Tiefdruck nach dem Oberbegriff des unabhängigen Anspruchs 1. Die Formherstellung ist der Betrieb in welchem die Druckzylinder für den Druck vorbereitet werden. In der Formherstellung werden auch gebrauchte Druckzylinder zur Wiederverwendung aufbereitet. Die Erfindung bezieht sich weiter auf die Verwendung der Vorrichtung sowie auf ein Verfahren für das Handling von Druckzylindern mit der Vorrichtung des Anspruchs 1 in der Formherstellung von Druckzylindern, insbesondere von Tiefdruckzylindern. In der Formherstellung werden die Druckzylinder für den Druck bearbeitet und erstellt.

Diese Druckzylinder werden in der Formgebung in Fertigungsinseln in mehreren galvanischen und mechanischen Arbeitsgängen vorbereitet. Solche Arbeitsgänge sind u.a. das Entfetten der Oberfläche der Zylinder, das Vernickeln der Oberfläche der Zylinder, das Verkupfern der Oberfläche der Zylinder, das Schleifen und Polieren der Oberfläche der Zylinder, das Drehen bzw. Überdrehen und Schneiden von Zylindern wie z. B. Kupferzylindern und verchromten Zylindern, das Gravieren der Druckzylinder, das Verchromen von fertig gravierten Druckformen, bzw. Druckzylindern, aber auch das Andrucken von Druckformen, d.h. der für das Drucken fertigen Zylinder. In einer Fertigungsinsel der Formgebung werden Druckzylinder einem oder mehreren Arbeitsgängen, wie sie oben genannt sind unterzogen.

Nach dem Verwenden im Druckvorgang, wenn er nicht mehr gebraucht wird, wird die gravierte Oberflächenschicht, die Druckschicht, vom Druckzylinder z.B. durch Überdrehen entfernt. Dabei wird die alte gebrauchte Druckfläche entfernt und der Druckzylinder für die Verwendung für einen neuen Druckauftrag vorbereitet. Die Oberfläche des Druckzylinders kann z.B. auch in einer Entchromungsanlage entchromt, dann neu verchromt und so für einen neuen Druckvorgang bereit gemacht werden.

Die Bearbeitung der Druckzylinder erfolgt in Fertigungsinseln, wo die Druckzylinder in einem Lager, einem Gebiet der Fertigungsinsel nacheinander einzelnen Prozessen zugeführt werden. Für die einzelnen Bearbeitungsprozesse sind meist spezialisierte Bearbeitungseinrichtung vorhanden. Am Ende der Bearbeitung werden die Druckzylinder in einem Lager der Fertigungsinsel gelagert.

In den Fertigungsinseln der Formgebung, sind in vielen Fällen, vor allem in kleinen und mittleren Betrieben, die Lager und Bearbeitungseinrichtungen räumlich gedrängt angeordnet. Viele der Druckzylinder haben ein Gewicht im Bereich von etwa 20 kg bis 100 kg. Zylinder dieses Gewichts können von einer oder zwei Personen noch gehandhabt werden. Oder die Druckzylinder, vor allem die Druckzylinder mit hohem Gewicht, werden auf Transportwagen geladen und damit zur Bearbeitungseinrichtung gefahren. In vielen Betrieben stehen Krane für das Handhaben und Transportieren der Druckzylinder zur Verfügung, Ganz leichte Druckzylinder können vom Personal direkt vom Lager zur Bearbeitungseinrichtung und von Bearbeitungseinrichtung zu Bearbeitungseinrichtung getragen werden.

Es passiert immer wieder, dass Druckzylinder beim Transportieren in der beschriebenen Weise beschädigt werden oder gar schlimmer, dass sich Personal beim Handhaben von Druckzylinder verletzt. Die Einrichtung für das Handling soll einfach konstruiert sein und vor allem grosse Kraft erfordernde Vorgänge bei Handling unterstützen und erleichtern.

Die neue Einrichtung zum Transportieren von Druckzylindern nach der Erfindung, soll hier Besserung bringen. Die neue Einrichtung für das Handling von Druckzylindern soll einfach zu bedienen sein und in den Fertigungsinseln für das Handling erforderlichen Arbeitsgänge unterstützen oder wenigstens einzelne davon selbständig durchführen können.

Diese Aufgabe wird mit einer Einrichtung zum Transportieren von Druckzylindern gelöst, welche die Merkmale des kennzeichnenden Teils des unabhängigen Patentanspruchs 1 aufweist. Die abhängigen Ansprüche beziehen sich auf vorteilhafte Ausführungsformen der Erfindung.

Die Erfindung schafft eine einfach konstruierte, einfach zu bedienende Vorrichtung zum Handhaben von Druckzylindern. Mit der Einrichtung nach der Erfindung können Beschädigungen von Druckzylindern weitgehende vermieden werden. Mit der neuen Einrichtung können Druckzylinder praktisch jeder Grösse selbst von einer Person allein, problemlos vom Lager zu den Bearbeitungseinrichtungen und in diese hinein und wieder heraus, sowie von Bearbeitungseinrichtung zu Bearbeitungseinrichtung und wieder zum Lager transportiert werden. Die Gefahr, dass Druckzylinder beim Handhaben beschädigt werden ist wesentlich reduziert. Darüber hinaus ist auch die Verletzungsgefahr für das Personal massiv verringert. Das Handhaben der Druckzylinder im Bearbeitungszentrum kann zudem mit geringerem Personalaufwand erfolgen. Mit der Einrichtung zum Handling werden für eine Fertigungsinsel spezifisch erforderliche Arbeitsgänge optimal unterstützt oder gar automatisch durchgeführt.

Bei der Einrichtung zum Transportieren von Druckzylindern sind die Vorgänge, welche grösseren Kraftaufwand erfordern, mit Motoren unterstützt. Indem die Einrichtung exakt auf die zu erforderlichen Handhabungen spezialisiert ist, kann sie kompakt und raumsparend gebaut werden, was für Bearbeitungszentren mit engen Platz- und Raumverhältnissen äusserst wichtig ist. Durch ihren einfachen Aufbau und die Beschränkung auf ausgesuchte damit durchführbare Manipulationsmöglichkeiten bleibt die Konstruktion einfach und zweckmässig. Die Wartung der Unterhalt bleibt dadurch auch einfach und kostengünstig. Die Einrichtung kann kostengünstig gefertigt werden.

Einrichtungen nach der Erfindung können mit vertretbarem Aufwand so weit ausgebaut werden, dass ausgewählte oder praktisch alle für Fertigungsinseln in der Formherstellung typische Arbeitsgänge beim Handling von Druckzylindern, auf einfache Wiese und weitgehend automatisiert sind, d.h. zu halb- oder vollautomatisch arbeitenden spezialisierten Einrichtungen werden.

Die Erfindung wird anhand der schematischen Zeichnungen, welche Ausführungsbeispiele der Erfindung und Teile davon zeigen, näher erläutert.

Wenn in dieser Schrift von Druckzylindern die Rede ist, sind damit jede Art von Druckzylinder, sowohl Rohling für Druckzylinder, teilweise, vollständig bearbeitete oder verbrauchte Druckzylinder zu verstehen.

### Es zeigen:

- Fig.1A: eine Vorrichtung für das Handling von Druckzylindern mit einem Druckzylinder, der im Lager liegend gelagert ist, in einer Seitenansicht;
- Fig. 1 B: eine Vorrichtung für das Handling von Druckzylindern mit einem Druckzylinder, der im Lager liegend gelagert ist mit einer Bearbeitungsvorrichtung in einer Seitenansicht;
- Fig. 2A: in einer Seitenansicht eine Fertigungsinsel mit einer Vorrichtung für das Handling von Druckzylindern mit einer Bearbeitungsvorrichtung und mit in Lagern liegenden Druckzylindern;
- Fig. 2B: die Fertigungsinsel von Fig. 2B in einer Aufsicht;
- Fig. 3A: in einer Seitenansicht eine Fertigungsinsel mit einer Vorrichtung für das Handling von Druckzylindern mit einer Bearbeitungsvorrichtung und mit Lager stehenden Druckzylindern;
- Fig. 3B: eine Fertigungsinsel mit einer Vorrichtung für das Handling von Druckzylindern in welcher die Druckzylinder im Lager stehend angeordnet sind, in einer Aufsicht;
- Fig. 4: in einer Aufsicht eine Fertigungsinsel mit einer Vorrichtung für das Handling von Druckzylindern in welcher die Druckzylinder stehend in einem Karussell gelagert sind.

Die in Fig. 1A gezeigte Vorrichtung 1 für das Handling von Druckzylindern zeigt den Wagen 11, mit den Rädern 111 der Liftsäule 12 und dem Arm 13 mit der auf diesem Arm 13 befestigen Greifvorrichtung 14 mit den beiden Greifarmen 141. Die Liftsäule 12 ist auf dem Wagen 11 drehbar gelagert, was mit dem Doppelpfeil P12 veranschaulicht ist. Der drehbare Arm 13, auf welcher die Greifvorrichtung 14 mit den Greifarmen 141 montiert ist, ist senkrecht zur Längsachse der Liftsäule 12 an dieser angebracht.

Mit dem Antriebsmotor 121, der die Spindel 122 antreibt, wird der Arm 13 der nach oben und unten bewegt. Die Drehbewegung des Arms 13 um seine Längsachse erfolgt mit dem Motor 131. Die Längsbewegung des Arms 13 nach unten und oben ist mit dem Doppelpfeil P13 und die Drehbewegungen des Arms 13 um seine Längsachse ist mit dem Doppelpfeil P13' veranschaulicht.

Die beiden Greifer 141 der Greifvorrichtung 14 für des Fassen des Druckzylinders 15 an seiner Mantelfläche, fassen den Druckzylinder 15 symmetrisch zu seiner Symmetrieachse 151. Die Greifer 141 bewegen sich beim Öffnen und Schliessen symmetrisch zueinander, derart, dass die Symmetrielinie zwischen den beiden Greifern 141 praktisch mit der Symmetrieachse 151 der Druckzylinder 151 zusammen fällt. Der gestrichelt gezeichnete Umriss 152 eines zweiten, grösseren Druckzylinders veranschaulicht, dass die Greifvorrichtung 14 Druckzylinder mit verschiedenen Durchmessern fassen kann, ohne dass die Greifvorrichtung 14 als Ganzes auf dem Arm 13 verschoben werden muss. Bei breiteren, stehenden Druckzylindern, empfiehlt es sich lediglich, den Arm 13 auf die Mitte der Zylinderachse hochzufahren. Der Antrieb der Greifvorrichtung erfolgt im gezeigten Beispiel mit dem Motor 142. Die drei Bewegungsfunktionen Aufwärts-und Abwärtsbewegen des Arms 13, drehen des Arms 13 sowie Greifen mit den Greifern 141 sind um gezeigten Beispiel mit Motoren angetrieben. Dies ist jedoch nicht unbedingt erforderlich. Ein Teil oder alle diese Funktionen können auch manuell angetrieben, z.B. mit Kurbeltrieben erfolgen. Genau so könnten andere Funktionen wie z.B. das Fahren des Wagens oder das Drehen der Liftsäule 12 ebenfalls motorgetrieben erfolgen.

Fig. 1 B zeigt die Vorrichtung von Fig. 1A auf der rechten Seite beim Ergreifen eines auf dem Lager liegenden Druckzylinders 15 mit den um 90° aus der horizontalen Lage senkrecht nach unten gedrehten Greifern 141. Der dritte Greifer 141' soll lediglich illustrieren wie mit dem Greifer ein Druckzylinder mit kleinerem Durchmesser gefasst werden könnte, wozu natürlich noch ein zweiter, nicht gezeigter von der gegenüberliegenden Seite anfassender Greifer erforderlich wäre.

Im gezeigten Beispiel soll der liegende Druckzylinder 15 in die Bearbeitungseinrichtung, die Bearbeitungsmaschine 2 eingesetzt werden. Es kann z.B. in eine Maschine zum Drehen, Überdrehen oder Schneiden von Druckzylindern sein. Mit dieser Maschine wird die hoch präzise , oft auf Tausendstelmillimeter genaue Geometrie der Druckzylinder erzeugt wird.

Für das Transportieren und Einsetzen des Druckzylinders 15 zu der und in die Maschine 2 wird der Arm 13 mit dem gefassten Druckzylinder 15 wie rechts von der Liftsäufe 12 gezeichnet in die Höhe gehoben und dann in eine Position über der Bearbeitungsmaschine 2 um beispielsweise 180° gedreht. Dies erfolgt im gezeigten Beispiel durch drehen der Liftsäule 12 mit dem Arm 13. Die in Fig. 1 B gezeigte Einrichtung hat also nicht zwei Arme 13, sondern der Arm 13 ist lediglich in zwei Arbeitspositionen gezeigt. Dann wird der Arm 13. Dann wird der Arm 13 mit der in mit den Greifarmen 141 der Greifvorrichtung 14 gehaltene Druckzylinder 15 in die Arbeitsposition (gestrichelt gezeichnet) in der Bearbeitungsmaschine 2 gebracht. Die Greifarme 141 geben den Druckzylinder 15 frei und kann nun bearbeitet werden. An den Greifarmen 141 können Druckbegrenzungs-Sensoren (nicht gezeigt) vorhanden sein, welche den Haltedruck der Greifarme 141 begrenzen, indem der Greifvorgang abgestellt wird, wenn die zulässige Haltekraft erreicht ist. Damit wird das Beschädigen von Druckzylindern 15 durch die Greifvorrichtung 14 vermieden.

Wenn der Arbeitsprozess beendet ist, wird der Druckzylinder 15 im umgekehrten Ablauf der Bearbeitungsmaschine 2 entnommen und zu einem Lager oder zu einer nächsten Bearbeitungsmaschine transportiert. Hätte der Druckzylinder 15 von Fig. 1 B im Lager gestanden wie in Fig. 1A dargestellt, Hätte sich der Arm 13 mit dem gefassten Druckzylinder 15 mit der Greifvorrichtung 14 noch um 90° von der senkrechten in die horizontale gedreht. Diese Lage ist beispielsweise in Fig. 1B rechts von der Liftsäule gezeigt.

Wenn sich das Lager 16 und die Bearbeitungsmaschine 2 nicht gegenüber liegen, muss die Einrichtung für das Handling von Druckzylindern auf den Rollen 111 des Wagens 11 vor die Bearbeitungsmaschine 2 verschoben werden. Der Wagen 11 kann dabei von einer Führungseinrichtung, welche im gezeichneten Beispiel eine Führungsschiene 17 ist geführt und geleitet werden.

Die Fig. 2A und 2B zeigen eine Fertigungsinsel mit einem Lager 16 mit liegenden Druckzylindern 15 verschiedener Grösse. Die Druckzylinder 15 werden in den beiden Bearbeitungsmaschine 2 und 2' bearbeitet. Die Einrichtung 1 für das Handling der Druckzylindern 15 fasst den ersten Druckzylinder 15 auf dem Lagerplatz 161 mit der Greifvorrichtung 14 auf dem Arm 13, fährt mit dem Arm 13 nach oben. Dann fährt die Einrichtung 1 vor die Bearbeitungsmaschine 2, dreht die Liftsäule 12 mit dem Arm 13 und dem Druckzylinder 15 um 90° und fährt mit dem Arm 13 nach untern, so dass der Druckzylinder 15 in der Bearbeitungsmaschine 2 mit den konischen Haltestiften 21, die gegen den Druckzylinder 15 fahren, gehalten und anschliessend gehalten wird.

Nach der Bearbeitung in der Bearbeitungsmaschine 2 wird der Druckzylinder 15 mit der Einrichtung 1 für das Handling der Bearbeitungsmaschine 2 entnommen und gehoben, um der Arm 13 mit dem Druckzylinder 15 um 180° in eine Position über der der Bearbeitungsmaschine 2 gegenüberliegenden Bearbeitungsmaschine 2' gedreht und gegen diese abgesenkt, so dass der Druckzylinder in der Bearbeitungsmaschine 2' von den konischen Drehlagern 21 aufgenommen wird. Dann wird der Druckzylinder 15 mit der Prozess der Bearbeitungsmaschine 2' bearbeitet. Nachher wird der bearbeitet Druckzylinder 15 der Bearbeitungsmaschine 2' entnommen, der Arm 13 um 90° im Uhrziegersinn gedreht und mit der Einrichtung 1 zum zweiten Lager an den entferntesten Lagerplatz 161'.

So wird Druckzylinder 15 um Druckzylinder 15 mit der Einrichtung 1 im Lager 16 abgeholt, in den Bearbeitungsmaschinen 2 und 2' (z.B. drehen schneiden in der Bearbeitungsmaschine 2 und schleifen, polieren in der Bearbeitungsmaschine 2') bearbeitet und nach der Bearbeitung dem jeweils am entferntesten gelegenen noch freien Platz im Lager 16' abgelegt.

Die in Fig. 2A gezeigte Einrichtung für das Handling von Druckzylindern umfasst nicht zwei Einrichtungen 1. Die einzige Einrichtung 1 ist lediglich zwei Positionen gezeigt. Die beiden Lager 16 und 16' könnten auch auf der gleichen Seite der Bearbeitungsmaschinen 2, 2' liegen, z.B. sich gegenüberliegend auf verschiedenen Seiten der Bahn für die Einrichtung 1, oder z.B. das Lager 16' seitlich, das andere Lager 16 wie in Fig. 2A und 2B gezeigt.

Die in den Fig. 3A und 3B gezeigte Fertigungsinsel zeigt die Bearbeitungsmaschinen 2 und 2' mit den beiden Lagern 16 und 16' für zu bearbeitenden Druckzylinder 15 und bearbeitete Druckzylinder 15. Der Unterschied der Lager zu jenen die in den Fig. 2A und 2B gezeigt sind besteht darin, dass die Druckzylinder 15 darin vertikal stehend gelagert sind. Das Lagern der Druckzylinder 15 in der Position mit vertikaler Achse erlaubt es die Reihenfolge der zu bearbeitenden Druckzylinder 15 beliebig zu wählen und die bearbeiteten Druckzylinder 15 in beliebigen Positionen im Lager 16' abzustellen. Dies bringe zusätzliche Flexibilität für die Bearbeitung der Druckzylinder 15. Das Einführen der Druckzylinder 15 in die Bearbeitungsmaschinen 2 und 2' und auch der Transport der Druckzylinder 15 von einer Bearbeitungsmaschine 2 zur anderen 2' erfolgt in gleicher Weise, wie dies schon anhand der Fig. 2A und 2B beschrieben wurde. Die Fertigungsinsel mit Lagern 16, 16' für stehende Druckzylinder 15 benötigt für gleich Anzahl Lagerplatze weniger Fläche, im Vergleich mit einer Fertigungsinsel mit Lagern für liegende Druckzylinder 15. Dies hat auch zur Folge, dass die Einrichtung 1 für das Holen und Bringen der Druckzylinder 15 vom Lager 16 und zurück in das Lager 16' kürzere Wege zurückzulegen hat. Es ist auch denkbar, dass ein einziges Lager 16 mit gemischten Lagerplätzen für zu bearbeitende und bearbeitete Druckzylinder verwendet wird. In diesem Fall würden die Lagerplätze alle auf der gleichen Seite der Bahn der Einrichtung 1 liegen.

Führungsschienen 111 führt entlang der Bahn der Einrichtung 1 und auch durch jenen Bereich wo sich die Bearbeitungsmaschinen 2 und 2A befinden. Die Führungsschienen 111 können im Bereich der Bearbeitungsmaschinen an den Bearbeitungsmaschinen 2, 2' befestigt sein.

Die Fig. 3A zeigt die Einrichtung 1 für das Handling von Druckzylindern in verschiedene Position. In der Position ganz aussen ist die Einrichtung 1 mit einem Druckzylinder 15 gezeigt, der schmaler ist, und der einen kleineren Durchmesser hat. Der Wagen 11 der Einrichtung 1 ist mit zwei Führungsschienen 111 geführt.

Fig. 4 zeigt die Aufsicht auf eine Fertigungsinsel mit einer einzigen Bearbeitungsmaschine 2 und einem Lager 16 mit nur einem einzigen Druckzylinder 15. Es ist denkbar, dass an Stelle dieses einzigen Lagerplatzes in der Fertigungsinsel ein Lager-Karussell (nicht gezeigt) vorhanden ist, welches die zu bearbeitenden Druckzylinder 15 schrittweise nacheinander an die immer gleiche Position bringt, wo sie von der Einrichtung 1 für den Transport zur Bearbeitungsmaschine 2 übernommen werden oder wo die bearbeiteten Druckzylinder 15 wieder auf dem Lager-Karussell abgelegt werden. Auch in Fig. 4 ist die einzige Einrichtung 1 für das Handling von Druckzylindern 15 in zwei Positionen dargestellt.

Einrichtung 1 für das Handling von Druckzylindern 15 für Druckmaschinen, insbesondere von Tiefdruckzylindern in der Formherstellung weist einen Wagen 11 zum geradlinigen Verschieben der Einrichtung 1 für das Handling auf. Senkrecht auf dem Wagen steht eine Liftsäule 12, die um ihre Längsachse drehbar P12 gelagert montiert ist. An der Liftsäule 12 ist ein Arm 13, befestigt, dessen Längsachse wenigstens angenähert senkrecht zur Längsachse der Liftsäule 12 steht. Der Arm 13 ist um seine Längsachse in einem vorgegeben Winkelbereich drehbar P13' und in Richtung der Längsachse der Liftsäule 12 aufwärts und abwärts bewegbar P13. Auf dem drehbaren Arm 13 ist eine Greifvorrichtung 14, mit Greifarmen 141 zum Fassen von Druckzylindern 15 am Umfang des Zylindermantels des Druckzylinders 15 angeordnet. Der Arm 13 kann derart um seine eigene Längsachse drehen, dass die Greifarme 141 aus der unteren senkrechten Lage durch Drehen des Arms 13 in eine der beiden horizontalen Lagen, gedreht werden kann. Die Greifarme 141 bewegen sich beim Greifen und Loslassen von Druckzylindern 15 symmetrisch zueinander hin und voneinander weg.

## Patentansprüche

1. Einrichtung (1) für das Handling von Druckzylindern (15) für Druckmaschinen, insbesondere von Tiefdruckzylindern in der Formherstellung, **gekennzeichnet durch**
- einen Wagen (11) zum geradlinigen Verschieben der Einrichtung (1) für das Handling,
- eine Liftsäule (12), die auf dem Wagen (11) senkrecht und um ihre Längsachse drehbar (P12) gelagert montiert ist,
- einen an der Liftsäule (12) befestigten Arm (13), dessen Längsachse wenigstens angenähert senkrecht zur Längsachse der Liftsäule (12) steht und der um seine Längsachse in einem vorgegeben Winkelbereich drehbar (P13') ist, und der in Richtung der Längsachse der Liftsäule (12) aufwärts und abwärts bewegbar (P13) ist,
- eine am drehbaren Arm (13) angeordnete Greifvorrichtung (14), mit Greifarmen (141) zum Fassen von Druckzylindern (15) am Umfang des Zylindermantels, und die Greifarme (141) aus der senkrechten Lage **durch** Drehen des Arms in eine der beiden horizontalen Lagen, drehbar sind, und die Greifarme (141) sich beim Greifen und Loslassen symmetrisch zueinander hin und weg bewegen.

2. Einrichtung (1) für das Handling von Druckzylindern (15) nach Anspruch 1, bei welchem die
Liftsäule (12) weniger als 360° aber mindestens 270° um ihre Längsachse drehbar ist und
der Arm (13) weniger als 360° aber mindestens 180° um seine Längsachse drehbar ist.

3. Einrichtung (1) für das Handling von Druckzylindern (15) nach Anspruch 1 oder 2 bei welcher der Arm (13) mit der Greifvorrichtung (14) über dem zu fassenden oder dem gefassten Druckzylinder (15) liegt, wenn die Längsachse des Druckzylinders (15) horizontal liegt und die Greif- und die Loslassbewegung Greifarme (141) wenigstens angenähert horizontal erfolgt, bzw. beim Halten des Druckzylinders (15) die Summe Druckkräfte beider Greifer (141) wenigstens angenähert horizontal auf den Mantel des gehaltenen Druckzylinders (15)wirken.

4. Einrichtung (1) für das Handling von Druckzylindern (15) nach Anspruch 1, 2 oder 3, mit einem motorischen Antrieb (121) für die Bewegung des Arms (13) in Richtung der Achse der Liftsäule (12).

5. Einrichtung (1) für das Handling von Druckzylindern (15) nach einem der Ansprüche 1 bis4 mit einem motorischen Antrieb (131) für die Drehbewegung des Arms (13) mit der darauf angeordneten Greifvorrichtung (14) um seine Längsachse.

6. Einrichtung (1) für das Handling von Druckzylindern (15) nach einem der Ansprüche 1 bis 5, mit einem motorischen Antrieb (142) für die Greifbewegung der Greifarme (141) der Greifvorrichtung (14).

7. Einrichtung (1) für das Handling von Druckzylindern (15) nach einem der Ansprüche 1 bis 6, mit einem motorischen Antrieb (für die Drehbewegung der Liftsäule (12) um ihre Symmetrieachse.

8. Einrichtung (1) für das Handling von Druckzylindern (15), nach einem der Ansprüche 1 bis 7, mit einem motorischen Antrieb für die geradlinige Bewegung des Wagens.

9. Verwendung der Einrichtung (1) zum Handling von Druckzylindern (15) nach einem der Ansprüche 1 bis 8 in einer Fertigungsinsel für die Bearbeitung von Druckzylindern (15), mit einem oder mehreren Lagern (16, 16') und einer oder mehreren Bearbeitungseinrichtungen (2, 2'), wobei die Einrichtung (1) zum Handling von Druckzylindern (15) die Druckzylinder (15) zwischen Lagern (16, 16'), und/oder zwischen Lagern (16, 16') und Bearbeitungseinrichtungen (2, 2'), und/oder zwischen verschiedenen Bearbeitungseinrichtungen (2, 2') der folgenden Art transportiert:
Lager für zu bearbeitende Druckzylinder,
Lager für bearbeitete Druckzylinder,
Bearbeitungseinrichtung zum Entfetten von Druckzylindern,
Bearbeitungseinrichtung zum Vernickeln von Druckzylindern,
Bearbeitungseinrichtung zum Verkupfern von Druckzylindern,
Bearbeitungseinrichtung zum Drehen, Überdrehen und Schneiden von Druckzylindern,
Bearbeitungseinrichtung zum Schleifen oder Polieren von Druckzylindern,
Bearbeitungseinrichtung zum Gravieren von Druckzylindern,
Bearbeitungseinrichtung zum Verchromen von gravierten Druckzylindern,
Bearbeitungseinrichtung zum Schleifen oder Polieren von verchromten Druckzylindern,
Bearbeitungseinrichtung zum Andrucken von Druckzylindern,
Bearbeitungseinrichtung zum Entchromen von Druckzylindern.

10. Verfahren für das Handling von Druckzylindern (15) mit einer Einrichtung
(1) zum Transportieren von Druckzylindern (15) oder Druckzylinder-Rohlingen nach einem der Patentansprüche 1 bis 8, **gekennzeichnet durch** einen oder mehr der folgenden Verfahrensschritte:
- ergreifen eines Druckzylinders mit der Greifvorrichtung in einem Lager, transportieren des Druckzylinders zu einer Bearbeitungsvorrichtung und einsetzen in diese Bearbeitungsvorrichtung;
- entnehmen des Druckzylinders aus dieser Bearbeitungsvorrichtung und transportieren des Druckzylinders zu einer weiteren Bearbeitungsvorrichtung, einsetzen des Druckzylinders in diese weitere Bearbeitungsvorrichtung und entnehmen des Druckzylinders aus der weiteren Bearbeitungsvorrichtung;
- transportieren des Druckzylinders zu einem Lager und ablegen des Druckzylinders im Lager;
wobei die Bearbeitungsvorrichtung
- eine Einrichtung zum Entfetten der Oberfläche von Druckzylindern oder Druckzylinder-Rohlingen;
- eine Einrichtung zum Verkupfern von Druckzylindern oder Druckzylinder-Rohlingen;
- eine Einrichtung zum Drehen/Überdrehen und/oder Schneiden von Druckzylindern;
- eine Einrichtung zum Schleifen und/oder Polieren der Oberfläche von Druckzylindern;
- eine Einrichtung zum Gravieren von Druckzylindern;
- eine Einrichtung zum Verchromen der Oberfläche von gravierten Druckzylindern;
- eine Einrichtung zum Verchromen der Oberfläche von des gravierten Druckzylinders;
- eine Einrichtung zum Schleifen und Polieren von verchromten Oberflächen von Druckzylindern;
- eine Einrichtung zum Andrucken von Druckzylindern, bzw. von Druckformen;
ist.
